# EUROPÄISCHE PATENTSCHRIFT

(11) **EP 3 775 379 B1**
(45) Veröffentlichungstag und Bekanntmachung des Hinweises auf die Patenterteilung: **08.06.2022**
(21) Anmeldenummer: 19717777.7
(22) Anmeldetag: 03.04.2019
(51) Int. Cl.: E01B 25/00, A63G 7/00, E01B 23/02

(54) **FAHRROHRSTÜCK, SCHIENENSTÜCK, SOWIE ACHTERBAHNANORDNUNG MIT DENSELBEN**
TRAVEL TUBE PIECE, RAIL PIECE, AND ROLLER COASTER ARRANGEMENT COMPRISING SAME
PIÈCE TUBULAIRE MOBILE, TRONÇON DE RAIL, ET ENSEMBLE FORMANT UN GRAND HUIT ÉQUIPÉ DE CES ÉLÉMENTS

(30) Priorität: 06.04.2018 DE 102018108182
(43) Veröffentlichungstag der Anmeldung: 17.02.2021
(73) Patentinhaber: Ingenieurbüro Stengel GmbH, 81476 München (DE)
(72) Erfinder: STELZL, Christian, 81476 München (DE)
(74) Vertreter: Müller Hoffmann & Partner
(86) Internationale Anmeldenummer: PCT/EP2019/058379
(87) Internationale Veröffentlichungsnummer: WO 2019/193038

(56) Entgegenhaltungen:
- WO-A1-2015/049162
- WO-A2-2011/116370
- DE-A1- 1 703 917
- DE-U1-202015 001 425
- FR-A1- 2 070 707
- US-A1- 2012 312 887

## Beschreibung

Die Erfindung betrifft ein Fahrrohrstück für eine Achterbahnanordnung, ein Schienenstück für eine Achterbahnanordnung sowie eine Achterbahnanordnung, welches einen Schienenstrang aufweist, der durch Verbinden von Schienenstücken gebildet ist.

Aufgrund von Anforderungen an die Verladbarkeit eines Schienenstücks einer Achterbahnanordnung muss dieses an geeigneten Stellen gestoßen werden. Die Verbindung wird bisher meist durch Verschraubung hergestellt, um Schweiß- und Schleifarbeiten auf der Baustelle zu vermeiden. Die Schrauben werden dabei durch verschiedenartig geformte Fahrrohrkopplungskörper aus Stahl gesteckt, die wiederum an den freien Enden der Schienenstücke angeschweißt sind.

Die Verbindung muss die Kräfte und Momente in den jeweiligen Fahrrohrstücken über die Stoßstelle hinweg übertragen. Je nach Schienengrundtyp kann die Verbindung dabei auch Bestandteil eines Fachwerkes sein. In diesem Fall muss konstruktiv genügend Platz für den zusätzlichen Anschluss der Fachwerkstäbe im Stoßbereich der Schienenstücke vorgesehen werden.

Ein Schienenstück der Achterbahnanordnung ist im Allgemeinen gekrümmt und die Tangentenvektoren der linken und rechten Fahrrohrstücke zeigen in verschiedene Richtungen. Dies kann bei in Längsrichtung langen Verbindungen zu Einsprüngen und Ecken im Anschluss an die Fahrrohrstücke führen, wenn die Verbindungen nicht in Tangentenrichtung der jeweiligen Fahrrohrstücke ausgerichtet sind.

Je nach Bauart und Belastung der Schiene müssen allgemein alle Längsverbindungselemente (Fahrrohre und Gurtrohre) in bestimmten variablen Abständen verbunden oder ausgefacht werden. Um hier gegebenenfalls auch kleine Abstände zulassen zu können, ist eine kurze Schraubenlänge vorteilhaft, da andernfalls die Steckbarkeit der Schrauben nicht mehr gewährleistet ist.

Es ist eine Besonderheit eines Schienenstücks für eine Achterbahnanordnung, dass die Verschraubung der Fahrrohrkopplungskörper an den Fahrrohren üblicherweise nur auf einem Anteil des gesamten Umfangs vorgenommen werden kann, da die Fahrrohre auf der Ober-, Außen- und Unterseite von den Laufrädern eines Fahrwerks einer Wagenanordnung befahrbar sein müssen. Daraus erfolgt eine unvermeidbare Exzentrizität zwischen Fahrrohr und Verbindungsschrauben, die die gesamte Verbindung hoch belastet und besonders für die Betriebsfestigkeit der Verbindung ungünstige lokale Spannungsspitzen verursacht.

In einer bekannten Ausführungsform wird eine dicke Stirnplatte stirnseitig auf ein Fahrrohr auf dem ganzen Umfang aufgeschweißt. Diese Ausführungsform ist zwar schweißtechnisch einfach und günstig für die Betriebsfestigkeit, erfordert aber einen hohen Aufwand bei der nachträglichen Bearbeitung, um einen glatten Übergang in den im Allgemeinen gekrümmten Fahrrohren zu erreichen. Die Verwendung in einer Fachwerkschiene ist kaum möglich, da die Stirnplatten nicht genügend Anschlussfläche für die Fachwerkstäbe bieten.

Bei einer anderen bekannten Ausführungsform werden die beiden Fahrrohre durch einen Hohlprofilquerriegel verbunden. In diesem Querriegel werden in Längsrichtung der Schiene Buchsen eingeschweißt, durch die dann die Verschraubung erfolgt. Diese Ausführungsform erfordert vergleichsweise viel Schweißarbeit und bedingt zusätzlich zur Verschweißung an den Fahrrohren weitere hinsichtlich der Betriebsfestigkeit schwierig zu bewertende Schweißnähte im Bereich des Anschlusses der Buchsen. Diese Ausführungsform kann leicht in ein Fahrwerk integriert werden, da der Querriegel ausreichende Anschlussmöglichkeiten für Fachwerkstäbe bietet. Weil der Querriegel die Tangentenwinkel des linken und rechten Fahrrohrs mittelt, entsteht bei stärker verwundenen Schienen zusätzlich das Problem einspringender Ecken am Anschluss von Querriegel zu Fahrrohr.

Bei einer anderen bekannten Ausführungsform werden massive, meist annähernd quaderförmige Stahlteile als Kopplungskörper seitlich in Tangentenrichtung der Fahrrohre an diese angeschweißt. Diese Ausführungsform ist einfach herzustellen und bei ausreichender Dicke der Stahlteile auch in ein Fachwerk integrierbar. In gängigen Ausführungsformen ist die Ausdehnung in Tangentenrichtung der Fahrrohre der quaderförmigen Stahlteile kurz, wobei aufgrund der kurzen Anschlusslänge des quaderförmigen Stahlteils an das Fahrrohr keine optimale Betriebsfestigkeit erreicht wird.

Die DE 17 03 917 A1 betrifft eine Gleiskonstruktion für eine nach Art einer Achterbahn ausgebildete Belustigungsvorrichtung. Bei dieser Konstruktion sind als Gleise dienende Metallrohre mit Quer- und gegebenenfalls Diagonalstreben zu einem fachwerkartigen Gleiselement verbunden. Die Metallrohre weisen unter Meidung abstützender Elemente eine in vertikaler Richtung biegesteife Dimension auf, und die Quer- und Diagonalstreben sind unmittelbar mit den Innenseiten der Rohroberflächen verschweißt. Zwischen den Metallrohren und den Quertraversen sind Verbindungsblöcke eingeschweißt, die nach oben offene, nutenartige Aussparungen zur Aufnahme von schwenkbar gelagerten Spannschrauben aufweisen, von denen das Schwenklager in einem Verbindungsblock und eine nach außen offene kegelige Aussparung in einem gegenüberliegenden Verbindungsblock angeordnet sind, derart, dass eine auf der Spannschraube verdrehbare, mit einem konischen Ansatz versehene Mutter in die kegelige Aussparung hineinschraubbar ist.

Der Erfindung liegt die Aufgabe zugrunde, ein Fahrrohrstück für eine Achterbahnanordnung, ein Schienenstück für eine Achterbahnanordnung sowie eine Achterbahnanordnung mit einem Schienenstrang, der durch Verbinden von Schienenstücken gebildet ist, vorzusehen, bei welcher der Fertigungsaufwand reduziert und gleichzeitig eine hohe Betriebsfestigkeit sichergestellt ist.

Diese Aufgabe wird erfindungsgemäß durch den Gegenstand der nebengeordneten Ansprüche gelöst. Vorteilhafte Ausgestaltungen und Weiterbildungen der Erfindung sind in den Unteransprüchen beschrieben.

Erfindungsgemäß ist ein Fahrrohrstück für eine Achterbahnanordnung vorgesehen, welches ein Fahrrohr und einen Fahrrohrkopplungskörper aufweist. Der Fahrrohrkopplungskörper ist an einem Fahrrohrende seitlich in Tangentialrichtung des Fahrrohrs mittels einer Verbindungsfläche zwischen Fahrrohrkopplungskörper und Fahrrohr fest mit dem Fahrrohr verbunden. Der Fahrrohrkopplungskörper weist ein sich in Tangentialrichtung des Fahrrohrs durch den Fahrrohrkopplungskörper hindurch erstreckendes Durchgangsloch zur Aufnahme eines Verbindungselements auf, durch welches das Fahrrohr mit einem weiteren Fahrrohr stoßseitig über die Klemmverbindung lösbar verbindbar ist. Die Ausdehnung in Tangentialrichtung der Verbindungsfläche ist hierbei größer als die des Durchgangslochs. Die Ausdehnung in Tangentialrichtung des Fahrrohres der Verbindungsfläche ist also größer als die Ausdehnung in Tangentialrichtung des Fahrrohres des Durchgangslochs.

Es ist also ein Verbindungsstoß für Fahrrohre verschiedener Grundtypen von Achterbahnschienen vorgesehen. Bei diesem Verbindungsstoß können zwei massive Stahlteile jeweils seitlich an zwei benachbarte Fahrrohre einer Achterbahn angeschweißt und durch mehrere Schrauben miteinander verbunden werden. Das massive Stahlteil kann durch eine Bearbeitung eines Stahlgussteils oder durch Bearbeitung eines massiven Stahlblocks gefertigt sein, letzteres vorzugsweise durch Bearbeitung einer Platte oder eins Rundstahls. Die als Verbindungselemente vorgesehenen Schrauben sind dabei kürzer als die größte Längsausdehnung des als Fahrrohrkopplungskörper vorgesehenen massiven Stahlteils. Das massive Stahlteil kann in Tangentenrichtung des jeweiligen Fahrrohres ausgerichtet sein. Durch diese erfindungsgemäße Anordnung können sehr gute Betriebsfestigkeits- und Grenzzugkräfte erreicht werden.

Durch die günstige Formgebung des Fahrrohrstücks für eine Achterbahnanordnung gemäß der Erfindung können also bei einer Verbindung zweier Fahrrohrstücke einer Achterbahnanordnung Spannungsspitzen minimiert werden, um eine möglichst hohe Betriebsfestigkeit zu erzielen. Hierbei wird gleichzeitig der Fertigungsaufwand reduziert, wobei die herstellbare Genauigkeit und die möglichst stoßfreie Befahrbarkeit beachtet werden. Durch die kurze Schraubverbindung in Tangentenrichtung der Fahrrohrstücke werden konstruktive und fertigungstechnische Vorteile erzielt, wobei jedoch die Betriebsfestigkeit der Verbindung nicht verschlechtert wird.

Die vorliegende Erfindung vereint also günstige Eigenschaften der bekannten Ausführungsformen und vermeidet dabei Nachteile. Das wird erreicht durch die vorteilhafte Formgebung eines massiven Stahlteils einer Fahrrohrverbindung einer Achterbahnanordnung, die bei relativ kurzer Schraubenlänge eine relativ große Anschlusslänge in Längsrichtung hat und daher eine sehr günstige Betriebsfestigkeit aufweist. Gleichzeitig werden Probleme wie einspringende Ecken vermieden. Zudem kann die Verbindung unverändert in nahezu allen Schienentypen verwendet werden.

Für eine einfache und kostengünstige Fertigung eines Fahrrohrstücks für eine Achterbahnanordnung ist es von Vorteil, wenn der Fahrrohrkopplungskörper mit dem Fahrrohr im Bereich der Verbindungsfläche verschweißt ist.

Hierbei ist es von Vorteil, wenn der Fahrrohrkopplungskörper einstückig ausgebildet ist.

Bei einer zweckmäßigen Ausgestaltung des Fahrrohrstücks weist der Fahrrohrkopplungskörper einen Sockelteil und einen Kopplungsteil auf. Dabei weist der Sockelteil an seiner dem Fahrrohr zugewandten Seite die Verbindungsfläche auf. Der Kopplungsteil ist an der dem Fahrrohr abgewandten Seite des Sockelteils angeordnet, wobei der Kopplungsteil eine Kontaktfläche oder Kopplungsfläche aufweist, durch welche sich das Verbindungselement senkrecht hindurch erstreckt, um zwei Fahrrohre stoßseitig miteinander zu verbinden.

Für eine kompakte, gewichtsreduzierte und leicht bedienbare Ausgestaltung des Fahrrohrkopplungskörpers bei der Kopplung von zwei Fahrrohren ist es zweckmäßig, wenn zwischen dem Kopplungsteil und dem Sockelteil des Fahrrohrkopplungskörpers ein Stegabschnitt zur Übertragung von Kräften in Tangentialrichtung des Fahrrohres von dem Kopplungsteil zu dem Sockelteil vorgesehen ist.

Für eine einfache Fertigung des Fahrrohrkopplungskörpers ist es von Vorteil, wenn dieser ein massives Stahlteil ist.

Dabei ist es vorteilhaft, wenn das massive Stahlteil des Fahrrohrkopplungskörpers aus einem Stahlgussteil oder durch Bearbeitung eines massiven Stahlhalbzeuges gefertigt ist. Hierbei ist zweckmäßigerweise das Stahlhalbzeug ein Rundstahl, ein Vierkantstahl oder eine Stahlplatte.

Um eine einfache Verbindung zweiter Fahrrohrstücke durch die Fahrrohrkopplungskörper zu erreichen, ist es zweckmäßig, wenn bei einer stoßseitigen Verbindung von zwei Fahrrohrstücken zwei an den jeweiligen Fahrrohrenden verbundene Fahrrohrkopplungskörper mit ihren Kopplungsflächen einen Kontaktstoß bilden, welcher durch die gegenüberliegenden Durchgangslöcher miteinander mittels einer Schraubengarnitur als Verbindungselement lösbar verbunden ist.

Hierbei ist es von Vorteil, wenn die Ausdehnung eines Durchgangslochs durch den Fahrrohrkopplungskörper kleiner als 200 mm, kleiner als 150 mm, und insbesondere kleiner als 100 mm ist.

Weiter ist es vorteilhaft, wenn die Ausdehnung der Verbindungsfläche des Fahrrohrkopplungskörpers in Tangentialrichtung des Fahrrohres größer als 100 mm, größer als 150 mm, und insbesondere größer als 200 mm ist.

Für eine optimale Verknüpfung von hoher Betriebsfestigkeit und einfachen Fertigungseigenschaften ist es zweckmäßig, wenn das Verhältnis der Ausdehnungen in Tangentialrichtung des Durchgangslochs und der Verbindungsfläche kleiner als 1, kleiner als 0,75, und insbesondere kleiner als 0,6 ist, und größer als 0,1, größer als 0,2, und insbesondere größer als 0,4 ist.

Um eine sichere Befahrbarkeit der Achterbahnanordnung zu gewährleisten, ist es zweckmäßig, wenn der Fahrrohrkopplungskörper derart an dem Fahrrohr angeschlossen ist, dass oberseitig, unterseitig und außenseitig des Fahrrohres ein Fahrwerkfreiraum für ein Fahrwerk einer Wagenanordnung einer Achterbahnanordnung gebildet wird.

Erfindungsgemäß ist ferner ein Schienenstück für eine Achterbahnanordnung vorgesehen, welches zwei mit einer Wagenanordnung befahrbare Fahrrohrstücke gemäß der Erfindung aufweist. Zweckmäßigerweise kann das Schienenstück ferner ein nicht befahrbares Gurtrohrstück aufweisen. Hierbei können die Fahrrohrstücke und das Gurtrohrstück untereinander über Verbindungsprofile aussteifend miteinander verbunden sein.

Gemäß einer vorteilhaften Ausgestaltung der Erfindung sind dabei zwei Fahrrohrkopplungskörper an jeweiligen Fahrrohrenden eines Schienenstückendes über ein Querprofil miteinander verbunden.

Erfindungsgemäß ist weiter eine Achterbahnanordnung vorgesehen, welches einen Schienenstrang und eine Wagenanordnung aufweist. Der Schienenstrang wird durch Verbinden der erfindungsgemäßen Schienenstücke gebildet. Die Wagenanordnung weist wenigstens ein Fahrwerk auf, das wenigstens ein Fahrrohr des Schienenstrangs oberseitig, unterseitig und außenseitig umgreift.

Die Erfindung wird im Folgenden beispielsweise anhand der Zeichnung näher erläutert. Es zeigen:
- Fig. 1: eine schematische Ansicht einer Achterbahnanordnung mit einem Schienenstrang und einer Wagenanordnung gemäß der Erfindung,
- Fig. 2A: eine schematische perspektivische Ansicht von zwei miteinander verbundenen Schienenstücken eines Schienenstrangs einer Achterbahnanordnung gemäß der Erfindung,
- Fig. 2B: eine detaillierte schematische perspektivische Ansicht von einer Unterseite auf den Verbindungsbereich von zwei Schienenstücken aus Fig. 2A,
- Fig. 3A: eine schematische perspektivische Ansicht von zwei verbundenen Schienenstücken mit jeweils zwei Fahrrohrstücken gemäß der Erfindung, die über ein Querprofil miteinander verbunden sind,
- Fig. 3B: eine schematische perspektivische Ansicht einer weiteren Ausgestaltung von zwei verbundenen Schienenstücken mit jeweils zwei Fahrrohrstücken gemäß der Erfindung,
- Fig. 3C: eine schematische perspektivische Ansicht einer noch weiteren Ausgestaltung von zwei verbundenen Schienenstücken mit jeweils zwei Fahrrohrstücken mit unterschiedlichen Tangentenvektoren,
- Fig. 4A: eine schematische perspektivische Ansicht eines Fahrrohrstücks mit einem Fahrrohr und einem Fahrrohrkopplungskörper gemäß der Erfindung,
- Fig. 4B: eine schematische Draufsicht des erfindungsgemäßen Fahrrohrstücks in Tangentialrichtung des Fahrrohrstücks von der der Kopplungsfläche des Fahrrohrkopplungskörpers abgewandten Seite her,
- Fig. 4C: eine schematische perspektivische Ansicht des erfindungsgemäßen Fahrrohrstücks in einer Ansicht, die die Kopplungsfläche des Kopplungsteils des Fahrrohrkopplungskörpers zeigt,
- Fig. 4D: eine schematische Seitenansicht des erfindungsgemäßen Fahrrohrstücks,
- Fig. 4E: eine schematische Draufsicht auf das Fahrrohr mit dem Fahrrohrkopplungskörper gemäß der Erfindung, und
- Fig. 5: eine schematische Ansicht einer Verbindungsfläche zwischen Fahrrohrkopplungskörper und Fahrrohr eines Fahrrohrstücks gemäß der Erfindung.

In den verschiedenen Figuren der Zeichnung sind einander entsprechende Bauelemente mit gleichen Bezugszeichen versehen.

Fig. 1 zeigt eine Achterbahnanordnung 10 gemäß der Erfindung. Die Achterbahnanordnung 10 weist einen Schienenstrang 12 auf, auf welchem eine Wagenanordnung 14 entlang fahren kann, um Fahrgästen in der Wagenanordnung 14 beim Durchfahren eines Achterbahnparcours ein Fahrerlebnis zu vermitteln. Die Wagenanordnung 14 weist ein Fahrwerk 16 mit Laufrädern 18 auf, welches wenigstens ein Fahrrohr 28, 30 (siehe Figur 2A) des Schienenstrangs 12 oberseitig, unterseitig und außenseitig umgreift. Das Fahrwerk 16 ist in Fig. 1 lediglich stark schematisch dargestellt. Mögliche Ausgestaltungen des Fahrwerks 16 sind jedoch hinreichend bekannt, daher erfolgt keine ausführliche Beschreibung des Fahrwerks 16 der Wagenanordnung 14.

Der Schienenstrang 12 der Achterbahnanordnung 10 wird durch Stützpfeiler 20 stabilisiert und von einer Bodenfläche 22 getragen. Der Schienenstrang 12 wird durch Verbinden von einzelnen Schienenstücken 24 gebildet. Die Schienenstücke 24 weisen eine Länge auf, welche einerseits gut transportabel ist, und andererseits eine nicht zu kleinteilige Montage der Achterbahnanordnung 10 ermöglicht.

Üblicherweise ist die Länge eines Schienenstücks 24 im Bereich zwischen 3 m und 10 m. Die Länge eines gesamten Schienenstrangs 12 für einen Achterbahnparcours der Achterbahnanordnung 10 liegt üblicherweise in einem Bereich zwischen 400 m und 1200 m.

Die Achterbahnanordnung wird üblicherweise aus einem Werkstoff gefertigt, welcher eine hohe Betriebssicherheit ermöglicht, um ein sicheres Fahren der Fahrgäste zu gewährleisten. Als Material für die Achterbahnanordnung 10 ist beispielsweise Stahl von Vorteil, es kann jedoch auch Holz verwendet werden.

In den Fig. 2A und 2B sind zwei miteinander verbundene Schienenstücke 24 in einer schematischen perspektivischen Ansicht (Fig. 2A) und in einer perspektivischen Detailansicht (Fig. 2B) von unten gezeigt.

Die Schienenstücke 24 sind, wie in den Fig. 2A und 2B gezeigt, in einem Verbindungsbereich 26 über geschraubte Verbindungen miteinander fest verbunden. Das Schienenstück 24 für eine Achterbahnanordnung 10 kann hierbei als Stahlfachwerkschiene ausgebildet sein. Das Schienenstück 24 umfasst zwei mit der Wagenanordnung 14 direkt befahrbare Fahrrohrstücke 28, 30 und ein nicht befahrbares Gurtrohrstück 32, wobei die Fahrrohrstücke 28, 30 und das Gurtrohrstück 32 untereinander über als Fachwerkprofile ausgebildete Verbindungsprofile 34, 36 aussteifend verbunden sind. Die Fachwerkprofile 34, 36 umfassen Vertikaldiagonalprofile 34 und Pfostenprofile 36. Die hier dargestellte Fachwerkkonstruktion führt zu einem sehr steifen Schienenstück 24, bei der Belastungen, resultierend aus Eigengewicht, Umweltlasten und fahrdynamischen Lasten sicher in die dafür vorgesehenen Lageranordnungen (nicht dargestellt) abgeleitet werden können.

Die zwischen dem Gurtrohrstück 32 und dem jeweiligen Fahrrohrstück 28, 30 verlaufenden Fachwerkprofile 34, 36 sind wenigstens teilweise direkt am Gurtrohrstück 32 und am Fahrrohrstück 28, 30 angeschlossen. Insbesondere verlaufen die Vertikaldiagonalprofile 34 der Fachwerkprofile 34, 36 unter direktem Anschluss vom Gurtrohrstück 32 diagonal zum Fahrrohrstück 28 bzw. 30. Vorzugsweise, und wie insbesondere in Fig. 2A dargestellt, sind dabei die Vertikaldiagonalprofile 34 zwischen dem Gurtrohrstück 32 und dem jeweiligen Fahrrohrstück 28, 30 im Wechsel steigend und fallend angeordnet. Auf diese Weise werden in die Fahrrohrstücke 28, 30 eingetragene Lasten sicher in das Gurtrohrstück 32 unter Aktivierung der Fachwerkprofile 34, 36 eingeleitet.

Resultierend aus dem direkten Anschluss an das Gurtrohrstück 32 und das jeweilige Fahrrohrstück 28, 30 ist es möglich, im Anschlussbereich 38 der Vertikaldiagonalprofile 34 an das jeweilige Fahrrohrstück 28, 30 keine Pfostenprofile 36 anzuschließen. Durch die Vertikaldiagonalprofilanordnung werden also Lasten sicher abgeleitet, ohne dass solche Pfostenprofile nötig sind.

Pfostenprofile 36 sind jedoch vorzugsweise im Anschlussbereich 40 der Vertikaldiagonalprofile 34 an das Gurtrohrstück 32 vorgesehen, um die lichte Stützweite der Fahrrohrstücke 28, 30 zu reduzieren und insbesondere zu halbieren. Diese als Fachwerkprofile ausgeführten Pfostenprofile 36 verlaufen in der Seitenansicht des Schienenstücks 24 vorzugsweise im Wesentlichen orthogonal zwischen dem Gurtrohrstück 32 und dem jeweiligen Fahrrohrstück 28, 30, wobei sie direkt am Gurtrohrstück 32 und/oder am Fahrrohrstück 28, 30 angeschlossen sind. Bei dieser Ausführungsform sind sie beispielsweise direkt am Gurtrohrstück 32 angeschlossen, verlaufen aber im Bereich der Fahrrohrstücke 28, 30 in Querprofile 42, die zwischen den Fahrrohrstücken 28, 30 verlaufen.

Grundsätzlich ist es möglich, die Fahrrohrstücke 28, 30 untereinander über Horizontalfachwerkprofile 42, 44 aussteifend zu verbinden, wobei diese Horizontalfachwerkprofile 42, 44 Horizontaldiagonalprofile 44, welche diagonal zwischen den Fahrrohrstücken 28, 30 verlaufen, und Querprofile 42 umfassen, welche im Wesentlichen orthogonal zwischen den Fahrrohrstücken 28, 30 verlaufen. Die Querprofile 42 sind dabei vorzugsweise direkt an die Fahrrohrstücke 28, 30 angeschlossen, wobei die Horizontaldiagonalprofile 44 nahe der Fahrrohrstücke 28, 30 direkt an wenigstens ein Querprofil 42 bzw. vorzugsweise an zwei dieser Querprofile 42 angeschlossen sind.

Bei der hier dargestellten Ausführungsform sind die Fachwerkprofile 34, 36 und die Horizontalfachwerkprofile 42, 44 als Rundprofile ausgebildet. Es ist natürlich auch möglich, hier andere Querschnittsformen zu wählen, wobei der Rundquerschnitt einem eckigen Querschnitt vorzuziehen ist.

Wie insbesondere in Fig. 2B gezeigt, erfolgt im Verbindungsbereich 26 eine Schraubverbindung der Schienenstücke 24 durch eine Verbindung der jeweiligen Gurtrohrstücke 32 und der jeweiligen Fahrrohrstücke 28 bzw. 30.

Hierfür weist ein Fahrrohrstück 28, 30 ein zugehöriges Fahrrohr 28a, 30a sowie einen zugehörigen Fahrrohrkopplungskörper 28b, 30b auf, der an einem Fahrrohrende 46 seitlich in Tangentialrichtung T des Fahrrohrs 28a fest mit dem Fahrrohr 28a, 30a verbunden ist. Das Gurtrohrstück 32 weist an seinem stirnseitigen Ende 48 eine Stirnplatte 50 auf, welche in ihrem Umfangsbereich Durchgangslöcher 52 aufweist, um das Gurtrohr 32 über den durch die Stirnplatte 50 gebildeten Flansch mit einer weiteren Stirnplatte 50 des angrenzenden Gurtrohrs 32 über Verbindungselemente 54 zu verbinden. Als Verbindungselemente 54 können hier eine Schraubgarnitur aus Schraube und Mutter verwendet werden. An die flanschartig am Gurtrohr 32 befestigte Stirnplatte 50 kann ferner ein Pfostenprofil 36 angeschweißt sein, welches wiederum mit einem Fahrrohrkopplungskörper 28b, 30b mittels einer Schweißverbindung verbunden sein kann. Die Fahrrohrkopplungskörper 28b, 30b können im Verbindungsbereich 26 an jeweiligen Fahrrohrenden 46 über ein Querprofil 42a miteinander verbunden sein.

In den Fig. 3A bis 3C sind weitere Ausführungsbeispiele von zwei miteinander verbundenen Schienenstücken 24 in einer schematischen perspektivischen Ansicht gezeigt.

Bei dem in den Fig. 2A und 2B gezeigten Ausführungsbeispiel weist ein erfindungsgemäßes Schienenstück 24 zwei mit einer Wagenanordnung 14 befahrbare Fahrrohrstücke 28, 30 und ein nicht befahrbares Gurtrohrstück 32 auf, wobei die Fahrrohrstücke 28, 30 und das Gurtrohrstück 32 untereinander über Verbindungsprofile 34, 36 aussteifend miteinander verbunden sind.

Das Gurtrohrstück 32 ist jedoch optional und beispielsweise bei den in Fig. 3A bis 3C gezeigten Schienenstücken 24 nicht vorgesehen. Durch diese Ausgestaltung wird ein leichter und einfacher Aufbau des erfindungsgemäßen Schienenstücks 24 ermöglicht. Trotzdem ist es auch möglich, wenn das in Fig. 3A bis 3C gezeigte Schienenstück 24 ferner ein Gurtrohrstück 32 umfasst. Obwohl nicht gezeigt, kann ein erfindungsgemäßes Schienenstück 24 auch noch weitere Elemente umfassen, die die Verbindung der Fahrrohrstücke 28, 30 noch weiter aussteifen oder in sonstiger Weise eine Fahrdynamik oder Stabilität in günstiger Weise beeinflussen.

Fig. 3A zeigt eine detaillierte Ansicht von zwei miteinander verbundenen Fahrrohrstücken 28, 30 eines Schienenstücks 24. Wie bereits in Bezug auf Fig. 2A und 2B beschrieben, können die Fahrrohrkopplungskörper 28b, 30b über ein Querprofil 42a miteinander verbunden sein. Im weiteren Verlauf des Schienenstücks 24 sind dann weitere Querprofile 42 vorgesehen, die die Fahrrohrstücke 28 und 30 miteinander verbinden und aussteifen. Durch das Vorsehen des Querprofils 42a zwischen den Fahrrohrkopplungskörpern 28b, 30b wird eine Aussteifung eines Schienenstückendes eines Schienenstücks 24 erreicht.

Die Verbindung von zwei Fahrrohrkopplungskörpern 28b und 28b' bzw. 30b und 30b' an den jeweiligen Fahrrohrenden 46 der Fahrrohrstücke 28 bzw. 30 erfolgt, wie bei der Verbindung der Gurtrohre 32, durch ein jeweiliges Verbindungselement 54, das eine Schraubengarnitur aus Schraube 54a und Mutter 54b aufweisen kann. Als Verbindungselement 54 kann jedoch auch eine Gewindestange vorgesehen sein, an deren Enden jeweils eine Mutter aufgeschraubt wird. Hierfür weist der Fahrrohrkopplungskörper 28b, 30b ein sich in Tangentialrichtung T des Fahrrohrs 28a durch den Fahrrohrkopplungskörper 28b hindurch erstreckendes Durchgangsloch 56 zur Aufnahme des Verbindungselements 54 auf, durch welches das Fahrrohr 28a mit einem weiteren Fahrrohr 28a' stoßseitig über eine Klemmverbindung lösbar verbindbar ist. Bei der stoßseitigen Verbindung von zwei Fahrrohrstücken 28, 28' bilden also zwei an den jeweiligen Fahrrohrenden 46 verbundene Fahrrohrkopplungskörper 28b, 28b' mit ihren Kopplungsflächen 58 (siehe Fig. 4C) einen Kontaktstoß, welcher durch die gegenüberliegenden Durchgangslöcher 56 miteinander mittels einer Schraubgarnitur als Verbindungselement 54 lösbar verbunden ist.

Fig. 3B zeigt eine schematische perspektivische Ansicht eines weiteren Ausführungsbeispiels eines Schienenstücks 24 mit Fahrrohrstücken 28, 30 gemäß der Erfindung. Wie aus Fig. 3B ersichtlich, ist bei dieser Ausgestaltung des Fahrrohrstücks 28, 30 kein Querprofil 42a zwischen den Fahrrohrkopplungskörpern 28b und 30b eines Schienenstücks 24 vorgesehen.

Bei der in Fig. 3C gezeigten Ausgestaltung ist die durch zwei Schienenstücke 24 gebildete Achterbahnschiene gekrümmt und die Tangentenvektoren der linken und rechten Fahrrohre 28a und 30a zeigen in verschiedene Richtungen T1 und T2. Zur Illustration sind die zwei unterschiedlichen Tangentialrichtungen T1 und T2 für das Fahrrohrstück 28 bzw. das Fahrrohrstück 30 eingezeichnet. Eine stoßseitige Verbindung der jeweiligen Fahrrohrstücke 28 und 28' bzw. der Fahrrohrstücke 30 und 30' über die Fahrrohrkopplungskörper 28b und 28b' bzw. 30b und 30b' erfolgt jedoch grundsätzlich in der jeweiligen Tangentialrichtung T1 bzw. T2.

Als Tangentialrichtung Ti des Fahrrohrs 28a, 30a soll eine Richtung verstanden werden, in welche im Verbindungsbereich 26 das Fahrrohrende 46 eines Fahrrohrs 28a (i=1) oder 30a (i=2) zeigt. Da beispielsweise das mit dem Fahrrohrstück 30 verbundene weitere Fahrrohrstück 30' im Verbindungsbereich 26 in die jeweilige gleiche, nur entgegengesetzte Richtung mit seinem Fahrrohrende 46' zeigt, ist die Tangentialrichtung T2 des Fahrrohrs 30 im Verbindungsbereich 26 wohldefiniert. Mit anderen Worten, da zwei Fahrrohrstücke 30, 30' knickfrei miteinander verbunden werden, ist die Tangentialrichtung T2 des Fahrrohrs 30 im Verbindungsbereich 26 eineindeutig festgelegt.

In den Fig. 4A bis 4E sind detaillierte Ansichten des Fahrrohrstücks 28 für die Achterbahnanordnung 10 gezeigt. Wie aus den vorangegangenen Figuren ersichtlich, ist der Aufbau der Fahrrohre 28a, 28a', 30a, 30a' sowie der Fahrrohrkopplungskörper 28b, 28b', 30b, 30b' bis auf die Montagerichtung identisch, daher wird nur der Aufbau des Fahrrohrstücks 28 beispielhaft beschrieben.

Das Fahrrohrstück 28 weist das Fahrrohr 28a und den Fahrrohrkopplungskörper 28b auf, der an dem Fahrrohrende 46 des Fahrrohrs 28a seitlich in Tangentialrichtung T des Fahrrohrs 28a mittels einer Verbindungsfläche 60 zwischen Fahrrohrkopplungskörper 28b und Fahrrohr 28a fest mit dem Fahrrohr 28a verbunden ist. Der Fahrrohrkopplungskörper 28b weist das sich in Tangentialrichtung T des Fahrrohrs 28a durch den Fahrrohrkopplungskörper 28b hindurch erstreckende Durchgangsloch 56 zur Aufnahme des Verbindungselements 54 (siehe beispielsweise Fig. 3A) auf, durch welches das Fahrrohr 28a mit einem weiteren Fahrrohr 28a' stoßseitig über eine Klemmverbindung lösbar verbindbar ist. Erfindungsgemäß ist hierbei die Ausdehnung A in Tangentialrichtung T des Fahrrohres 28a der Verbindungsfläche 60 größer als die Ausdehnung B in Tangentialrichtung T des Fahrrohres 28a des Durchgangslochs 56.

In der in Fig. 4A gezeigten Ausgestaltung der Erfindung können bei dem Fahrrohrkopplungskörper 28b mehrere Durchgangslöcher 56, wie beispielsweise vier rechteckig angeordnete Durchgangslöcher 56 vorgesehen sein. Hierbei ist es zweckmäßig, wenn die Durchgangslöcher 56 alle die gleiche Ausdehnung B in Tangentialrichtung T des Fahrrohrs 28a aufweisen. Für den Fall, dass die Durchgangslöcher 56 nicht die gleiche Ausdehnung B in Tangentialrichtung T des Fahrrohrs 28a aufweisen sollten, so soll das Durchgangsloch 56 mit der geringsten Ausdehnung B in Tangentialrichtung des Fahrrohrs 28a für die Bemessung der Ausdehnung B in Tangentialrichtung des Durchgangslochs 56 gewählt werden.

Gemäß einer Ausgestaltung der Erfindung ist der Fahrrohrkopplungskörper 28b mit dem Fahrrohr 28a im Bereich der Verbindungsfläche 60 verschweißt. Die Verbindungsfläche 60 ist also als eine Verbindungs-Fläche, oder als ein VerbindungsBereich, oder als ein Verbindungs-Raumabschnitt, oder als ein Verbindungskörper, oder als ein Verbindungs-Wulst, oder als eine Verbindungs-Raupe zu verstehen, mittels welcher oder welchem der Fahrrohrkopplungskörper 28b mit dem Fahrrohr 28a fest verbunden ist. Im Falle einer Verschweißung des Fahrrohrkopplungskörpers 28b mit dem Fahrrohr 28a ist die Verbindungsfläche 48 also nichts anderes als eine Schweißnaht, welche den Fahrrohrkopplungskörper 28b mit dem Fahrrohr 28a verbindet.

Der Fahrrohrkopplungskörper 28b ist bevorzugter Weise einstückig ausgebildet. Dabei kann der Fahrrohrkopplungskörper 28b ein massives Stahlteil sein, welches durch Bearbeitung eines Stahlgussteils oder durch Bearbeitung eines massiven Stahlblocks gefertigt ist, letzteres vorzugsweise durch Bearbeitung einer Platte oder eines Rundstahls.

Der Fahrrohrkopplungskörper 28b weist, wie aus den Fig. 4A bis 4E ersichtlich ist, einen Sockelteil 62, welcher an seiner dem Fahrrohr 28a zugewandten Seite die Verbindungsfläche 60 aufweist, und einen Kopplungsteil 64 auf, welcher an der dem Fahrrohr abgewandten Seite des Sockelteils 62 angeordnet ist. Der Kopplungsteil 64 des Fahrrohrkopplungskörpers 28b weist die Kopplungsfläche 58 auf, durch welche sich das Verbindungselement 54 senkrecht hindurch erstreckt, um zwei Fahrrohre 28a stoßseitig miteinander zu verbinden.

Der Kopplungsteil 64 kann dabei aus einem quaderförmigen Block gebildet sein, an welchen sich ein Stegabschnitt 66 anschließt, um eine durchgängige Verbindung des Sockelteils 60 mit dem Kopplungsteil 62 sicherzustellen. Durch den quaderförmigen Block des Kopplungsteils 64 erstrecken sich die Durchgangslöcher 56. Der Stegabschnitt 66 bildet einen T-förmigen Ausläufer, der sich von einer Oberseite 68 des Kopplungsteils 64 zu dem dem Fahrrohrende 46 abgewandten Ende 70 des zylindrisch plattenförmigen Sockelteils 62 hin erstreckt, um Kräfte in Tangentialrichtung T von dem Kopplungsteil 64 zu dem Sockelteil 62 abzuleiten. Zwischen dem Kopplungsteil 64 und dem Sockelteil 62 des Fahrrohrkopplungskörpers 28b ist also ein Stegabschnitt 66 zur Übertragung von Kräften in Tangentialrichtung T von dem Kopplungsteil 64 zu dem Sockelteil 62 vorgesehen.

In den Fig. 4C bis 4E finden sich weitere Ansichten des Fahrrohrstücks 28, welche die Kopplungsfläche 58 zeigen. Wie dabei aus Fig. 4C ersichtlich ist, ist der Fahrrohrkopplungskörper 28b ein massives Stahlteil, welches an seiner dem Fahrrohr 28a zugewandten Seite eine zylindrische Sockelfläche 72 aufweist, die die gleiche Krümmung wie das Fahrrohr 28a aufweist. Im Bereich der Kopplungsfläche 58 ist der Fahrrohrkopplungskörper 28b als massiver Stahlblock mit Durchgangslöchern 56 ausgebildet. An der der Kopplungsfläche 58 abgewandten Seite weist der Fahrrohrkopplungskörper 28b eine abgeschrägte Oberfläche 74 auf, die schräg von der Oberseite 68 des Kopplungsteils 64 zu dem Ende 70 des Sockelteils 62 verläuft. Darüber hinaus sind von der Oberseite 68 des Fahrrohrkopplungskörpers 28b in Tangentialrichtung T des Fahrrohrs 28a Ausnehmungen 76a und 76b in dem Fahrrohrkopplungskörper 28b vorgesehen, die sich von der Oberfläche 74 zu den Durchgangslöchern 56 hin erstrecken. Durch das Vorsehen einer linken und rechten Ausnehmung 76a, 76b in dem Fahrrohrkopplungskörper 28b verbleibt der T-förmige Stegabschnitt 66 zwischen Sockelteil 62 und Kopplungsteil 64, welcher sich von dem der Kopplungsfläche abgewandten Ende 70 des Sockelteils 62 zu der Oberseite 68 des Kopplungsteils 64 hin erstreckt.

Wie aus Fig. 4A bis 4E ersichtlich, erstrecken sich die Durchgangslöcher 56 durch den Fahrrohrkopplungskörper 28b von der Kontaktfläche 58 zu einer Durchgangslochmündungsfläche 78 hindurch, welche parallel zur Kopplungsfläche 58 verläuft. Die Ausdehnung B in Tangentialrichtung des Fahrrohrs 28a des Durchgangslochs 58 entspricht also der Ausdehnung zwischen der Kontaktfläche 58 und der Durchgangslochmündungsfläche 74. Bei einer Verbindung von zwei Fahrrohrstücken 28 kann zudem, wie in Fig. 4C gezeigt, das Fahrrohr 28a eine kreisförmige Ausnehmung 80 aufweisen, in welche ein dornförmiger Ausläufer (nicht gezeigt), welcher in die Ausnehmung 80 passt, eingesteckt werden kann. Durch eine solche Steckverbindung zwischen den Fahrrohren 28a, 28a' werden Kräfte im Verbindungsbereich 26 senkrecht zur Tangentialrichtung T des Fahrrohrs 28a aufgefangen und darüber hinaus eine Schraubverbindung zwischen den Fahrrohrkopplungskörpern 28b, 28c erleichtert, da die Durchgangslöcher 56 bereits durch die Steckverbindung der Fahrrohre 28a miteinander zentriert werden.

Wie ferner aus Fig. 4C ersichtlich ist, ist die Ausdehnung des Fahrrohrkopplungskörpers 28b in Umfangsrichtung des Fahrrohrs 28a beschränkt. So weist die Sockelfläche 72 des Fahrrohrkopplungskörpers 28b oder des Sockelteils 62 des Fahrrohrkopplungskörpers 28b eine Ausdehnung C auf, die kleiner als 50 %, vorzugsweise kleiner als 40 %, und insbesondere kleiner als 30 % des Gesamtumfangs des Fahrrohres 28a ist. Dies hat den Grund darin, dass der Fahrrohrkopplungskörper 28b derart an dem Fahrrohr 28a angeschlossen ist, dass oberseitig, unterseitig und außenseitig des Fahrrohrs 28a ein Fahrwerkfreiraum für das Fahrwerk 16 der Wagenanordnung 14 der Achterbahnanordnung 10 gebildet wird (Fig. 1). Somit wird also die Verbindungsfestigkeit des Fahrrohrkopplungskörpers 28b mit dem Fahrrohr 28a maßgeblich durch die Ausdehnung A in Tangentialrichtung T des Fahrrohrs 28a der Verbindungsfläche 47 bestimmt, da die Ausdehnung C senkrecht zur Tangentialrichtung und in Umfangsrichtung des Fahrrohrs 28a in der Regel aufgrund des Vorsehens des Fahrwerkfreiraums festgelegt ist.

Im Folgenden soll die Verbindungsfläche 60 anhand der Fig. 5 noch genauer beschrieben werden. In Fig. 5 ist das Fahrrohr 28a gezeigt, auf welchem der Fahrrohrkopplungskörper 28b sitzt. Zur besseren Beschreibung der Verbindungsfläche 60 sind Details des Fahrrohrkopplungskörpers 28b nicht eingezeichnet, sondern es ist lediglich die Sockelfläche 72, innerhalb welcher der Fahrrohrkopplungskörper 28b auf dem Fahrrohr 28a sitzt, dargestellt. Ferner ist rein schematisch in gestrichelter Linie die Ausdehnung des Durchgangslochs 56 innerhalb des Fahrrohrkopplungskörpers 28b eingezeichnet.

Gemäß einer Ausgestaltung der Erfindung ist der Fahrrohrkopplungskörper 28b mit dem Fahrrohr 28a verschweißt. Hierbei kann der Fahrrohrkopplungskörper 28b eine zylindrische Sockelfläche 72 aufweisen, die die gleiche Krümmung hat wie die Umfangsfläche des Fahrrohrs 28a, so dass Fahrrohrkopplungskörper 28b und Fahrrohr 28a flächig miteinander in Kontakt stehen. Da in der Regel Unebenheiten für einen nichtflächigen Kontakt sorgen, ist es auch möglich und bevorzugt, wenn die Sockelfläche 72 im Randbereich einen Verbindungsrahmen 82 aufweist, wie in Fig. 5 schematisch dargestellt. Bei dieser Ausgestaltung der Erfindung ist also der Innenbereich der Sockelfläche 72 von der äußeren Umfangsfläche des Fahrrohrs 28a beabstandet.

Der Fahrrohrkopplungskörper 28b ist gemäß einer Ausgestaltung der Erfindung an dem Fahrrohr 28a angeschweißt, wobei eine umlaufende Schweißnaht im Randbereich der Sockelfläche 72 des Fahrrohrkopplungskörpers 28b gebildet wird. Wie aus Fig. 5 ersichtlich, ist die Gesamtausdehnung einer Schweißnaht 84, welche das Fahrrohr 28a mit dem Fahrrohrkopplungskörper 28b verbindet, gleich 2 x A + 2 x C. Da aufgrund des Vorsehens eines Fahrwerkfreiraums die Ausdehnung C in der Regel festgelegt ist, kann eine höhere Festigkeit der Verbindung des Fahrrohrs 28a mit dem Fahrrohrkopplungskörper 28b durch eine Verlängerung der Ausdehnung A in Tangentialrichtung des Fahrrohres 28a der Verbindungsfläche 48 erreicht werden. In der gezeigten Ausgestaltung der Erfindung ist die Verbindungsfläche 48 also eine Schweißnaht 80. Statt des Begriffes der Verbindungsfläche 48 kann auch ein Begriff wie eine Verbindungsnaht 48, ein Verbindungszwischenbereich 48, ein Verbindungswulst 48 oder eine Schweißnaht 48 verwendet werden. Obwohl eine Verbindung des Fahrrohrkopplungskörpers 28b mit dem Fahrrohr 28a durch eine durchgängige Schweißnaht 84 (Vermeidung von Eindringung von Feuchtigkeit in den Zwischenraum zwischen Fahrrohrkopplungskörper 28b und Fahrrohr 28a) bevorzugt ist, kann eine Verbindung auch über Punktschweißen erfolgen. Die Ausdehnung A in Tangentialrichtung T des Fahrrohres 28a der Verbindungsfläche 60 entspricht bei einer vollständigen Verschweißung durch eine durchgehende Schweißnaht 84 oder bei einer wiederholenden Punktschweißung entlang der Verbindungsfläche 60 zwischen Fahrrohrkopplungskörper 28b und Fahrrohr 28a auch der Länge oder längsten Ausdehnung des Sockelteils 62 des Fahrrohrkopplungskörpers 28b von der Kontaktfläche 58 zu dem Ende 70 oder der Länge oder längsten Ausdehnung des Fahrrohrkopplungskörpers 28b entlang der Tangentialrichtung T des Fahrrohrs 28a von der Kontaktfläche 58 zu dem Ende 70. Ferner ist es theoretisch auch denkbar, dass der Fahrrohrkopplungskörper 28b mit dem Fahrrohr 28a verklebt wird, wobei die Verbindungsfläche 60 eine Kleberaupe ist.

Um einen geringen Montage- und Fertigungsaufwand, bei welcher eine kurze Schraubgarnitur 54 von Vorteil ist, mit dem Vorteil einer hohen Betriebsfestigkeit der Verbindung des Fahrrohrkopplungskörpers 28b mit dem Fahrrohr 28a zu erreichen, ist es erfindungsgemäß vorgesehen, dass die Ausdehnung A der Verbindungsfläche 60 in Tangentialrichtung des Fahrrohrs 28a größer ist als die Ausdehnung B in Tangentialrichtung des Fahrrohrs 28a des Durchgangslochs 56. Dabei kann die Ausdehnung des Durchgangslochs 56 durch den Fahrrohrkopplungskörper 28b kleiner als 200 mm, kleiner als 190 mm, kleiner als 180 mm, kleiner als 170 mm, kleiner als 160 mm, kleiner als 150 mm, kleiner als 140 mm, kleiner als 130 mm, kleiner als 120 mm, kleiner als 110 mm, und insbesondere kleiner als 100 mm sein. Die Ausdehnung der Verbindungsfläche 60 des Fahrrohrkopplungskörpers 28b in Tangentialrichtung T des Fahrrohres 28a kann dabei größer als 100 mm, größer als 110 mm, größer als 120 mm, größer als 130 mm, größer als 140 mm, größer als 150 mm, größer als 160 mm, größer als 170 mm, größer als 180 mm, größer als 190 mm, und insbesondere größer als 200 mm sein.

Dabei kann das Verhältnis der Ausdehnungen B/A in Tangentialrichtung T des Fahrrohrs 28a des Durchgangslochs 56 und der Verbindungsfläche 48 kleiner als 1, kleiner als 0,95, kleiner als 0,9, kleiner als 0,85, kleiner als 0,8, kleiner als 0,75, kleiner als 0,7, kleiner als 0,65, und insbesondere kleiner als 0,6 sein. Das Verhältnis der Ausdehnungen B/A ist dabei größer als 0,1, größer als 0,15, größer als 0,2, größer als 0,25, größer als 0,3, größer als 0,35, und insbesondere größer als 0,4.

Da die Schrauben der Schraubgarnitur 54 also kürzer als die größte Längsausdehnung A des Fahrrohrkopplungskörpers 28b sind, kann eine optimale Betriebsfestigkeit bei gleichzeitiger einfacher Montage der Achterbahnanordnung 10 erreicht werden.

## Patentansprüche

1. Fahrrohrstück (28) für eine Achterbahnanordnung (10), mit
- einem Fahrrohr (28a), und
- einem Fahrrohrkopplungskörper (28b), der an einem Fahrrohrende (46) seitlich in Tangentialrichtung (T) des Fahrrohrs (28a) mittels einer Verbindungsfläche (60) zwischen Fahrrohrkopplungskörper (28b) und Fahrrohr (28a) fest mit dem Fahrrohr (28a) verbunden ist,
**dadurch gekennzeichnet, dass**
der Fahrrohrkopplungskörper (28b) ein sich in Tangentialrichtung (T) des Fahrrohrs (28a) durch den Fahrrohrkopplungskörper (28b) hindurch erstreckendes Durchgangsloch (56) zur Aufnahme eines Verbindungselements (54) aufweist, durch welches das Fahrrohr (28a) mit einem weiteren Fahrrohr (28a') in einem Verbindungsbereich (26) stoßseitig über eine Klemmverbindung lösbar verbindbar ist, wobei
die Ausdehnung (A) in Tangentialrichtung (T) des Fahrrohres (28a) der Verbindungsfläche (60) größer ist als die Ausdehnung (B) in Tangentialrichtung (T) des Fahrrohres (28a) des Durchgangslochs (56), und
wobei die Tangentialrichtung (T) des Fahrrohrs (28a) eine Richtung ist, in welche im Verbindungsbereich (26) das Fahrrohrende (46) des Fahrrohrs (28a) zeigt.

2. Fahrrohrstück (28) nach Anspruch 1, **dadurch gekennzeichnet, dass** der Fahrrohrkopplungskörper (28b) mit dem Fahrrohr (28a) im Bereich der Verbindungsfläche (60) verschweißt ist.

3. Fahrrohrstück (28) nach Anspruch 1 oder 2, **dadurch gekennzeichnet, dass** der Fahrrohrkopplungskörper (28b) einstückig ausgebildet ist.

4. Fahrrohrstück (28) nach einem der vorstehenden Ansprüche, **dadurch gekennzeichnet, dass** der Fahrrohrkopplungskörper (28b) folgendes aufweist:
- einen Sockelteil (62), welcher an seiner dem Fahrrohr (28a) zugewandten Seite die Verbindungsfläche (60) aufweist, und
- einen Kopplungsteil (64), welcher an der dem Fahrrohr (28a) abgewandten Seite des Sockelteils (62) angeordnet ist, wobei der Kopplungsteil (64) eine Kopplungsfläche (58) aufweist, durch welche sich das Verbindungselement (54) senkrecht hindurch erstreckt, um zwei Fahrrohre (28a, 28a') stoßseitig miteinander zu verbinden.

5. Fahrrohrstück (28) nach Anspruch 4, wobei zwischen dem Kopplungsteil (64) und dem Sockelteil (62) des Fahrrohrkopplungskörpers (28b) ein Stegabschnitt (66) zur Übertragung von Kräften in Tangentialrichtung (T) des Fahrrohrs (28a) von dem Kopplungsteil (64) zu dem Sockelteil (62) vorgesehen ist.

6. Fahrrohrstück (28) nach einem der vorstehenden Ansprüche, **dadurch gekennzeichnet, dass** der Fahrrohrkopplungskörper (28b) ein massives Stahlteil ist.

7. Fahrrohrstück (28) nach Anspruch 6, **dadurch gekennzeichnet, dass** das massive Stahlteil des Fahrrohrkopplungskörpers (28b) aus einem Stahlgussteil oder durch Bearbeitung eines massiven Stahlhalbzeuges gefertigt ist.

8. Fahrrohrstück (28) nach einem der vorstehenden Ansprüche, **dadurch gekennzeichnet, dass** bei einer stoßseitigen Verbindung von zwei Fahrrohrstücken (28a, 28a') zwei an den jeweiligen Fahrrohrenden (46) verbundene Fahrrohrkopplungskörper (28b, 28b') mit ihren Kopplungsflächen (58) einen Kontaktstoß bilden, welcher durch die gegenüberliegenden Durchgangslöcher (56) miteinander mittels einer Schraubengarnitur als Verbindungselement (54) lösbar verbunden ist.

9. Fahrrohrstück (28) nach einem der vorstehenden Ansprüche, **dadurch gekennzeichnet, dass** die Ausdehnung (B) eines Durchgangslochs (56) durch den Fahrrohrkopplungskörper (28b) kleiner als 200 mm, kleiner als 150 mm, und insbesondere kleiner als 100 mm ist.

10. Fahrrohrstück (28) nach einem der vorstehenden Ansprüche, **dadurch gekennzeichnet, dass** die Ausdehnung (A) der Verbindungsfläche (60) des Fahrrohrkopplungskörpers (28b) in Tangentialrichtung (T) des Fahrrohrs (28a) größer als 100 mm, größer als 150 mm, und insbesondere größer als 200 mm ist.

11. Fahrrohrstück (28) nach einem der vorstehenden Ansprüche, **dadurch gekennzeichnet, dass** das Verhältnis der Ausdehnungen (B/A) in Tangentialrichtung (T) des Durchgangslochs (56) und der Verbindungsfläche (60) kleiner als 1, kleiner als 0,75, und insbesondere kleiner als 0,6 ist, und größer als 0,1, größer als 0,2, und insbesondere größer als 0,4 ist.

12. Fahrrohrstück (28) nach einem der vorstehenden Ansprüche, **dadurch gekennzeichnet, dass** der Fahrrohrkopplungskörper (28b) derart an dem Fahrrohr (28a) angeschlossen ist, dass oberseitig, unterseitig und außenseitig des Fahrrohres (28a) ein Fahrwerkfreiraum für ein Fahrwerk (16) einer Wagenanordnung (14) einer Achterbahnanordnung (10) gebildet wird.

13. Schienenstück (24) für eine Achterbahnanordnung (10), mit zwei mit einer Wagenanordnung (14) befahrbaren Fahrrohrstücken (28, 30) gemäß einem der vorstehenden Ansprüche.

14. Schienenstück (24) nach Anspruch 13, **dadurch gekennzeichnet, dass** zwei Fahrrohrkopplungskörper (28b) an jeweiligen Fahrrohrenden (46) eines Schienenstückendes über ein Querprofil (42a) miteinander verbunden sind.

15. Achterbahnanordnung (10), mit
- einem Schienenstrang (12), der durch Verbinden von Schienenstücken (24) gemäß Anspruch 13 oder 14 gebildet ist, und
- einer Wagenanordnung (14) mit wenigstens einem Fahrwerk (16), das wenigstens ein Fahrrohr (28a) des Schienenstrangs (12) oberseitig, unterseitig und außenseitig umgreift.

## Claims

1. Travel tube section (28) for a roller coaster arrangement (10), comprising
- a travel tube (28a), and
- a travel tube coupling body (28b) which is rigidly connected to the travel tube (28a) at a travel tube end (46) laterally in the tangential direction (T) of the travel tube (28a) by means of a connecting surface (60) between the travel tube coupling body (28b) and the travel tube (28a), **characterized in that** the travel tube coupling body (28b) has a through-hole (56) extending through the travel tube coupling body (28b) in the tangential direction (T) of the travel tube (28a) for receiving a connecting element (54), by means of which the travel tube (28a) can be releasably connected to a further travel tube (28a') in a connection region (26) at the abutting end via a clamp connection, the extent (A) of the connecting surface (60) in the tangential direction (T) of the travel tube (28a) being greater than the extent (B) of the through-hole (56) in the tangential direction (T) of the travel tube (28a), and the tangential direction (T) of the travel tube (28a) being a direction in which, in the connection region (26), the travel tube end (46) of the travel tube (28a) points.

2. Travel tube section (28) according to claim 1, **characterized in that** the travel tube coupling body (28b) is welded to the travel tube (28a) in the region of the connecting surface (60).

3. Travel tube section (28) according to either claim 1 or claim 2, **characterized in that** the travel tube coupling body (28b) is formed in one piece.

4. Travel tube section (28) according to any of the preceding claims, **characterized in that** the travel tube coupling body (28b) comprises the following:
- a base part (62) which has the connecting surface (60) on the side thereof facing the travel tube (28a), and
- a coupling part (64) which is arranged on the side of the base part (62) facing away from the travel tube (28a), the coupling part (64) having a coupling surface (58) through which the connecting element (54) extends perpendicularly in order to connect two travel tubes (28a, 28a') to one another at the abutting edge.

5. Travel tube section (28) according to claim 4, wherein a web portion (66) is provided between the coupling part (64) and the base part (62) of the travel tube coupling body (28b) for transmitting forces in the tangential direction (T) of the travel tube (28a) from the coupling part (64) to the base part (62).

6. Travel tube section (28) according to any of the preceding claims, **characterized in that** the travel tube coupling body (28b) is a solid steel part.

7. Travel tube section (28) according to claim 6, **characterized in that** the solid steel part of the travel tube coupling body (28b) is made from a cast steel part or by machining a solid semi-finished steel product.

8. Travel tube section (28) according to any of the preceding claims, **characterized in that** when two travel tube sections (28a, 28a') are connected at the abutting end, two travel tube coupling bodies (28b, 28b) connected at the respective travel tube ends (46) form a contact abutment with the coupling surfaces (58) thereof, whose contact abutment ends are detachably connected to one another through the opposite through-holes (56) by means of a screw set as a connecting element (54).

9. Travel tube section (28) according to any of the preceding claims, **characterized in that** the extent (B) of a through-hole (56) through the travel tube coupling body (28b) is less than 200 mm, less than 150 mm, and in particular less than 100 mm.

10. Travel tube section (28) according to any of the preceding claims, **characterized in that** the extent (A) of the connecting surface (60) of the travel tube coupling body (28b) in the tangential direction (T) of the travel tube (28a) is greater than 100 mm, greater than 150 mm, and is in particular greater than 200 mm.

11. Travel tube section (28) according to any of the preceding claims, **characterized in that** the ratio of the extents (B/A) of the through-hole (56) and the connecting surface (60) in the tangential direction (T) is less than 1, less than 0.75, and in particular less than 0.6, and is greater than 0.1, greater than 0.2, and in particular greater than 0.4.

12. Travel tube section (28) according to any of the preceding claims, **characterized in that** the travel tube coupling body (28b) is connected to the travel tube (28a) in such a way that a chassis clearance for a chassis (16) of a car arrangement (14) of a roller coaster assembly (10) is formed on the top, bottom and outside of the travel tube (28a).

13. Rail section (24) for a roller coaster arrangement (10), comprising two travel tube sections (28, 30) that can be driven on by a car arrangement (14) according to any of the preceding claims.

14. Rail section (24) according to claim 13, **characterized in that** two travel tube coupling bodies (28b) are connected to one another at respective travel tube ends (46) of a rail section end via a transverse profile (42a).

15. Roller coaster arrangement (10), comprising
- a rail track (12) formed by connecting rail pieces (24) according to either claim 13 or claim 14, and
- a car arrangement (14) having at least one chassis (16) which encompasses at least one travel tube (28a) of the rail track (12) on the top, bottom and outside.

## Revendications

1. Pièce de tube de roulement (28) pour un dispositif de montagnes russes (10), avec
- un tube de roulement (28a), et
- un corps de couplage de tube de roulement (28b) qui est relié solidement au tube de roulement (28a) à une extrémité de tube de roulement (46) latéralement dans la direction tangentielle (T) du tube de roulement (28a) à l'aide d'une surface de liaison (60) entre le corps de couplage de tube de roulement (28b) et le tube de roulement (28a),
**caractérisée en ce que** le corps de couplage de tube de roulement (28b) comporte un trou de passage (56) s'étendant dans la direction tangentielle (T) du tube de roulement (28a) à travers le corps de couplage de tube de roulement (28b), pour recevoir un élément de liaison (54) par lequel le tube de roulement (28a) est apte à être relié de manière amovible à un autre tube de roulement (28a') dans une zone de liaison (26) côté joint par une liaison à serrage, dans laquelle l'extension (A) dans la direction tangentielle (T) du tube de roulement (28a) de la surface de liaison (60) est plus grande que l'extension (B) dans la direction tangentielle (T) du tube de roulement (28a) du trou de passage (56), et dans laquelle la direction tangentielle (T) de tube de roulement (28a) est une direction dans laquelle, dans la zone de liaison (26), l'extrémité de tube de roulement (46) du tube de roulement (28a) est dirigée.

2. Pièce de tube de roulement (28) selon la revendication 1, **caractérisée en ce que** le corps de couplage de tube de roulement (28b) est soudé avec le tube de roulement (28a) dans la zone de la surface de liaison (60).

3. Pièce de tube de roulement (28) selon la revendication 1 ou 2, **caractérisée en ce que** le corps de couplage de tube de roulement (28b) est formé d'un seul tenant.

4. Pièce de tube de roulement (28) selon l'une des revendications précédentes, **caractérisée en ce que** le corps de couplage de tube de roulement (28b) comporte ce qui suit :
- une partie de socle (62) qui comporte sur son côté tourné vers le tube de roulement (28a) la surface de liaison (60), et
- une partie de couplage (64) qui est disposée du côté de la partie de socle (62) opposé au tube de roulement (28a), la partie de couplage (64) comporte une surface de couplage (58) à travers laquelle l'élément de liaison (54) s'étend perpendiculairement pour relier deux tubes de roulement (28a 28a') l'un à l'autre côté joint.

5. Pièce de tube de roulement (28) selon la revendication 4, dans laquelle entre la partie de couplage (64) et la partie de socle (62) du corps de couplage de tube de roulement (28b) est prévue une section à branche (66) pour transmettre de la partie de couplage (64) à la partie de socle (62) des forces dans la direction tangentielle (T) du tube de roulement (28a).

6. Pièce de tube de roulement (28) selon l'une des revendications précédentes, **caractérisée en ce que** le corps de couplage de tube de roulement (28b) est un élément en acier massif.

7. Pièce de tube de roulement (28) selon la revendication 6, **caractérisée en ce que** l'élément en acier massif du corps de couplage de tube de roulement (28b) est fabriqué à partir d'un élément moulé en acier ou par traitement d'un produit semi-fini en acier massif.

8. Pièce de tube de roulement (28) selon l'une des revendications précédentes, **caractérisée en ce qu'**avec une liaison côté joint de deux pièces de tube de roulement (28a 28a'), deux corps de couplage de tube de roulement (28b, 28b') reliés au niveau des extrémités de tube de roulement (46) respectives forment avec leurs surfaces de couplage (58) un joint de contact qui est relié de manière amovible à travers les trous de passage opposés (56) l'un avec l'autre à l'aide d'un ensemble à vis comme élément de liaison (54).

9. Pièce de tube de roulement (28) selon l'une des revendications précédentes, **caractérisée en ce que** l'extension (B) d'un trou de passage (56) à travers le corps de couplage de tube de roulement (28b) est inférieure à 200 mm, inférieure à 150 mm, et en particulier inférieure à 100 mm.

10. Pièce de tube de roulement (28) selon l'une des revendications précédentes, **caractérisée en ce que** l'extension (A) de la surface de liaison (60) du corps de couplage de tube de roulement (28b) dans la direction tangentielle (T) du tube de roulement (28a) est supérieure à 100 mm, supérieure à 150 mm, et en particulier supérieure à 200 mm.

11. Pièce de tube de roulement (28) selon l'une des revendications précédentes, **caractérisée en ce que** le rapport des extensions (B/A) dans la direction tangentielle (T) du trou de passage (56) et de la surface de liaison (60) est inférieur à 1, supérieur à 0,75, et en particulier inférieur à 0,6, et supérieur à 0,1, supérieur à 0,2, et en particulier supérieur à 0,4 mm.

12. Pièce de tube de roulement (28) selon l'une des revendications précédentes, **caractérisée en ce que** le corps de couplage de tube de roulement (28b) est raccordé au tube de roulement (28a) de telle sorte que côté supérieur, côté inférieur et côté extérieur du tube de roulement (28a), un espace libre de châssis soit formé pour un châssis (16) d'un dispositif de wagon (14) d'un dispositif de montagnes russes (10).

13. Pièce de rail (24) pour un dispositif de montagnes russes (10), avec deux pièces de tube de roulement (28, 30) sur lesquelles peut rouler un dispositif de voiture (14), selon l'une des revendications précédentes.

14. Pièce de rail (24) selon la revendication 13, **caractérisée en ce que** deux corps de couplage de tube de roulement (28b) sont reliés entre eux, à des extrémités de tube de roulement (46) respectives d'une extrémité de pièce de rail, par un profilé transversal (42a).

15. Dispositif de montagnes russes (10), avec
- une file de rails (12) qui est formée par la liaison de pièces de rail (24) selon la revendication 13 ou 14, et
- un dispositif de voiture (14) avec au moins un châssis (16) qui enserre côté supérieur, côté inférieur et côté extérieur au moins un tube de roulement (28a) de la file de rails (12).
